# FASCICULE DE BREVET EUROPEEN

(11) **EP 3 305 621 B1**
(45) Date de publication et mention de la délivrance du brevet: **23.06.2021**
(21) Numéro de dépôt: 17195147.8
(22) Date de dépôt: 06.10.2017
(51) Int. Cl.: B61D 1/00, B61D 3/10

(54) **VÉHICULE FERROVIAIRE ARTICULÉ, À MODULARITÉ AMÉLIORÉE**
MIT GELENKEN AUSGESTATTETES SCHIENENFAHRZEUG MIT VERBESSERTER MODULARITÄT
AN ARTICULATED RAILWAY VEHICLE, WITH AN IMPROVED MODULARITY

(30) Priorité: 07.10.2016 FR 1659689
(43) Date de publication de la demande: 11.04.2018
(73) Titulaire: ALSTOM Transport Technologies, 93400 Saint-Ouen (FR)
(72) Inventeur: KONDYRA, Emmanuel, 17000 La Rochelle (FR)
(74) Mandataire: Lavoix

(56) Documents cités:
- EP-A1- 1 955 917
- EP-A1- 2 314 492
- DE-A1- 4 442 368
- DE-C- 688 777
- FR-A1- 2 874 566
- US-A- 1 754 111
- US-A- 2 087 377
- US-A- 2 865 306
- US-A- 5 343 812

## Description

La présente invention concerne un véhicule ferroviaire, notamment un train grandes lignes, par exemple un Train à Grande Vitesse, comportant une pluralité de voitures articulées les unes avec les autres.

Un exemple d'architecture de véhicule ferroviaire est décrit dans US 2 865 306 A et dans US 5 343 812 A.

Deux voitures de véhicule ferroviaire sont dites articulées entre elles lorsqu'elles comportent, à chaque extrémité, un bogie commun avec une autre voiture. En d'autres termes, le bogie commun porte deux voitures adjacentes.

Un véhicule ferroviaire dont toutes les voitures sont articulées, est dit à architecture articulée.

Un tel véhicule ferroviaire grandes lignes à architecture articulée est assemblé en mettant dans un premier temps en place une première voiture dite voiture clé, qui est mécaniquement la première voiture du véhicule à être montée sur ses bogies.

La première voiture clé est unique, et présente une première structure spécifique, liée à cette fonction de voiture clé.

Deux secondes voitures sont ensuite articulées sur cette première voiture clé, chacune respectivement de part et d'autre de cette première voiture clé.

Une pluralité d'autres secondes voitures sont enfin assemblées avec les précédentes, chacune articulée avec une seconde voiture déjà en place.

Les secondes voitures présentent des secondes structures similaires entre elles, et différentes de la première structure.

Afin de tirer avantage de ces secondes structures similaires, il est habituellement fait en sorte que toutes les secondes voitures restent similaires, pour des raisons de facilité de fabrication et d'économie. A cet effet, tous les équipements spécifiques sont habituellement agencés sur la première voiture.

C'est notamment le cas d'une zone de restauration, qui est habituellement agencée dans la première voiture.

On appelle zone de restauration toute la zone prévue pour la restauration des passagers, incluant :
- une partie de préparation, dans laquelle des aliments et boissons sont stockées, préparées par une personne du service de restauration, et vendues, généralement à un bar, et
- une partie de restauration, qui est une salle agencée spécifiquement pour la restauration, comportant des tables et/ou des sièges.

La présente invention a notamment pour but d'augmenter la modularité d'un tel véhicule ferroviaire à architecture articulée.

A cet effet, l'invention a notamment pour objet un véhicule ferroviaire selon la revendication 1.

La présente invention va à l'encontre de la pratique de l'état de la technique, qui impose d'agencer tout équipement spécifique, dont la zone de restauration, dans la première voiture.

L'invention prévoit de dissocier la fonction de voiture clé et la fonction de restauration, ce qui permet d'augmenter la modularité du véhicule, en proposant ou non une zone de restauration, sans que le retrait d'une telle zone de restauration n'implique de modification sur la voiture clé. Il suffit alors de remplacer une seconde voiture comportant la zone de restauration avec une seconde voiture dépourvue de zone de restauration, ou plus simplement de supprimer la seconde voiture comportant la zone de restauration, pour se défaire d'une telle zone de restauration.

Un véhicule ferroviaire selon l'invention peut comporter en outre l'une ou plusieurs des caractéristiques suivantes, prises seules ou selon toutes combinaisons techniquement envisageables.
- La première voiture clé comporte au moins une zone de passagers et/ou au moins une zone technique.
- La première voiture clé comporte au moins une zone technique comprenant notamment un groupe froid domestique et/ou un groupe de climatisation.

L'invention concerne également un procédé de fabrication selon la revendication 6.

L'invention sera mieux comprise à la lecture de la description qui va suivre, donnée uniquement à titre d'exemple et faite en se référant à la figure annexée, représentant schématiquement et partiellement un véhicule ferroviaire à architecture articulée selon un exemple de mode de réalisation de l'invention.

On a représenté, sur la figure, un véhicule ferroviaire 10 selon un exemple de mode de réalisation de l'invention.

Le véhicule ferroviaire 10 est un train grandes lignes, notamment un Train à Grande Vitesse. Ce véhicule peut aussi être un train régional ou un train de banlieue.

Le véhicule ferroviaire 10 comporte une première voiture 12 unique, dite première voiture clé, présentant une première architecture.

La première voiture clé 12 s'étend dans une direction longitudinale entre deux premières extrémités 14, chacune portée par un bogie respectif 16.

La première architecture comprend, à chaque première extrémité 14, des moyens de support 18 pour une seconde voiture adjacente 20. Ainsi, la première architecture est globalement symétrique.

En fonction du mode de réalisation envisagé, la première voiture clé 12 présente indifféremment un ou deux étages.

Dans tous les cas, la première voiture clé 12 comporte au moins une zone de passagers 22 et/ou une zone technique 24.

La zone technique 24 est destinée à recevoir un maximum d'équipement technique spécifique, c'est-à-dire unique pour le véhicule 10 et ne se retrouvant pas dans la plupart des voitures du véhicule 10. Par exemple, la zone technique 24 comporte notamment un groupe froid domestique et/ou un groupe de climatisation, etc.

Dans le cas d'une voiture clé 12 à deux étages, la zone passagers 22 s'étend avantageusement sur le niveau supérieur ainsi que sur le niveau inférieur, et comporte aussi dans ce cas une zone d'accueil des passagers à mobilité réduite. Cette zone est spécifique et unique pour le véhicule 10.

Il est à noter que la première voiture clé 12 est dépourvue de zone de restauration. Ainsi, les fonctions de restauration et de voiture clé sont dissociées.

Le véhicule ferroviaire 10 comporte par ailleurs, une pluralité de secondes voitures 20, présentant des secondes architectures similaires entre elles et différentes de la première architecture.

Chaque seconde voiture 20 s'étend dans une direction longitudinale entre deux secondes extrémités 26, chacune portée par un bogie 16 respectif.

Chaque bogie 16 est commun à deux première 12 ou seconde 20 voitures adjacentes. En d'autres termes, les voitures 12, 20 sont toutes articulées entre elles. Le véhicule ferroviaire 10 est dit à architecture articulée.

La seconde architecture de chaque seconde voiture 20 comprend, à l'une de ses secondes extrémités 26, des moyens 28 de support pour une autre seconde voiture 20 adjacente, et à l'autre de ses secondes extrémités 26, des moyens 30 de liaison avec des moyens de support 18, 28 de la première 12 ou de l'une des secondes 20 voiture adjacente. Ainsi, la seconde architecture est globalement asymétrique.

Tous les moyens de liaison 30 sont liés à des moyens de support 18, 28 respectifs.

Avantageusement, l'une des secondes voitures 20 comporte une zone de restauration 32. Par exemple, cette seconde voiture 20 comportant la zone de restauration 32 est adjacente à la première voiture clé 12.

Toute la zone de restauration 32 est prévue pour la restauration des passagers, et inclut une partie de préparation, dans laquelle des aliments et boissons sont stockées, préparées par une personne du service de restauration, et vendues, généralement à un bar, et une partie de restauration, qui est une salle agencée spécifiquement pour la restauration, comportant des tables et/ou des sièges.

Les autres secondes voitures 20 comportent chacune au moins une salle de passagers 22.

Les secondes voitures 20 sont indifféremment à un ou deux étages, en fonction du mode de réalisation envisagé.

On notera que le véhicule ferroviaire ne comporte qu'une zone de restauration, agencée dans une seconde voiture 20, distincte de la première voiture clé 12.

Ainsi, dans le cas où une zone de restauration n'est pas souhaitée, cette seconde voiture 20 comportant la zone de restauration 32 peut être supprimée, ou remplacée par une seconde voiture 20 comportant au moins une salle de passagers 22. On obtient dans ce cas un véhicule ferroviaire 10 dépourvu de toute zone de restauration, mais conservant une première voiture clé 12 inchangée.

On notera que le véhicule ferroviaire 10 comporte avantageusement également des troisièmes voitures d'extrémité (non représentées), présentant une troisième structure différente des première et seconde structures. Ces troisièmes voitures d'extrémité sont généralement des voitures motrices, comportant chacune au moins une chaine de motorisation. Ces troisièmes voitures d'extrémité comportent par ailleurs de manière classique chacune une cabine de conduite.

Le véhicule ferroviaire 10 décrit ci-dessus est fabriqué au cours d'un procédé de fabrication qui va maintenant être décrit.

Le procédé de fabrication comporte la réalisation de la première voiture clé 12, présentant une première structure, et dépourvue de zone de restauration.

Le procédé comporte ensuite la mise en place de la première voiture clé 12, sur les bogies 16 correspondant.

Cette première voiture clé 12 est alors utilisée comme voiture clé pour l'assemblage du véhicule 10, de manière connue en soi.

Ainsi, le procédé comporte la liaison de la première voiture clé 12 avec deux secondes voitures 20, respectivement de part et d'autre de cette première voiture clé 12, en reliant les moyens de liaison 30 de ces secondes voitures 20 avec les moyens de support 18 de la première extrémité 14 respective de la première voiture clé 12.

Le procédé comporte ensuite, de manière classique, l'ajout d'une pluralité de secondes voitures 20, chacune reliée à une autre seconde voiture 20. Ces secondes voitures 20 sont ajoutées de bout en bout en partant de la première voiture clé 12, chaque fois en reliant les moyens de liaison 30 de ces secondes voitures 20 avec les moyens de support 18, 28 de la voiture adjacente.

Cet assemblage est effectué en montant chaque seconde voiture sur deux bogies 16, chaque bogie 16 étant commun à deux voitures adjacentes.

Le procédé comporte enfin l'ajout des troisièmes voitures d'extrémités. Ces troisièmes voitures d'extrémité sont chacune montée sur un bogie commun 16 respectif, et un bogie propre (non représenté).

On notera que l'invention n'est pas limitée au mode de réalisation précédemment décrit, et pourrait présenter diverses variantes sans sortir du cadre des revendications.

En particulier, la première voiture clé 12 pourrait présenter d'autres aménagements, tant qu'elle ne comporte pas de zone de restauration.

## Revendications

1. Véhicule ferroviaire (10), notamment train grandes lignes, type comportant une pluralité de voitures (12, 20) articulées les unes avec les autres, la pluralité de voitures comportant :
- une première voiture clé unique (12), présentant une première architecture, la première voiture clé (12) s'étendant dans une direction longitudinale entre deux premières extrémités (14) chacune portée par un bogie respectif (16),
- une pluralité de secondes voitures (20), présentant des secondes architectures similaires entre elles et différentes de la première architecture, chaque seconde voiture (20) s'étendant dans une direction longitudinale entre deux secondes extrémités (26), chacune portée par un bogie (16) respectif,
**caractérisé en ce que** :
- la première voiture clé (12) est dépourvue de zone de restauration, et **en ce que** l'une des secondes voitures (20) comporte une zone de restauration (32), la zone de restauration (32) comprenant une partie de préparation et une salle agencés spécifiquement pour la restauration, comportant des tables et/ou des sièges,
- la première voiture clé (12) s'étend dans une direction longitudinale entre deux premières extrémités (14), sa première architecture comprenant, à chaque première extrémité (14), des moyens de support (18) pour une seconde voiture adjacente (20)
- la seconde architecture de chaque seconde voiture (20) comprenant, à l'une de ses secondes extrémités (26), des moyens de support (28) pour une autre seconde voiture adjacente (20), et à l'autre de ses secondes extrémités (26), des moyens (30) de liaison à des moyens de support (18, 28) d'une première (12) ou seconde (20) voiture adjacente.

2. Véhicule ferroviaire (10) selon la revendication 1, dans lequel la première voiture clé (12) comporte au moins une zone de passagers (22) et/ou au moins une zone technique (24).

3. Véhicule ferroviaire (10) selon l'une quelconque des revendications précédentes, dans lequel la première voiture clé (12) comporte au moins une zone technique (24) comprenant notamment un groupe froid domestique et/ou un groupe de climatisation.

4. Procédé de fabrication d'un véhicule ferroviaire (10) selon l'une quelconque des revendications 1 à 3, comportant :
- la réalisation d'une première voiture clé (12), présentant une première structure, dépourvue de zone de restauration, la première voiture clé (12) s'étendant dans une direction longitudinale entre deux premières extrémités (14) chacune portée par un bogie respectif (16), la première voiture clé (12) s'étendant dans une direction longitudinale entre deux premières extrémités (14), sa première architecture comprenant, à chaque première extrémité (14), des moyens de support (18) pour une seconde voiture adjacente (20)
- la réalisation de secondes voitures (20), présentant des secondes structures similaires entre elles et différentes de la première architecture, chaque seconde voiture (20) s'étendant dans une direction longitudinale entre deux secondes extrémités (26), chacune portée par un bogie (16) respectif, sa seconde architecture comprenant, à l'une de ses secondes extrémités (26), des moyens de support (28) pour une autre seconde voiture adjacente (20), et à l'autre de ses secondes extrémités (26), des moyens (30) de liaison à des moyens de support (18, 28) d'une première (12) ou seconde (20) voiture adjacente, et l'une de ces secondes voitures (20) comportant une zone de restauration (32), la zone de restauration (32) comprenant une partie de préparation et une salle agencés spécifiquement pour la restauration, comportant des tables et/ou des sièges,
- la mise en place de la première voiture clé (12),
- la liaison de la première voiture clé (12) avec deux des secondes voiture (20), respectivement de part et d'autre de cette première voiture clé (12),
- l'ajout d'autres secondes voitures (20), chacune reliée à une autre seconde voiture (20).

## Patentansprüche

1. Schienenfahrzeug (10), insbesondere Fernverkehrszug, mit
einer Mehrzahl von Wagen (12, 20), die gelenkig miteinander verbunden sind, wobei die Mehrzahl von Wagen aufweist:
- einen ersten einzigartigen Schlüsselwagen (12), der eine erste Architektur aufweist, wobei sich der erste Schlüsselwagen (12) in einer Längsrichtung zwischen zwei ersten Enden (14) erstreckt, die jeweils von einem jeweiligen Drehgestell (16) getragen werden,
- eine Mehrzahl von zweiten Wagen (20), die zweite Architekturen aufweisen, die untereinander gleichartig sind und sich von der ersten Architektur unterscheiden, wobei sich jeder zweite Wagen (20) in einer Längsrichtung zwischen zwei zweiten Enden (26) erstreckt, die jeweils von einem jeweiligen Drehgestell (16) getragen werden,
**dadurch gekennzeichnet, dass**:
- der erste Schlüsselwagen (12) keinen Gastronomiebereich aufweist, und dass einer der zweiten Wagen (20) einen Gastronomiebereich (32) aufweist, wobei der Gastronomiebereich (32) einen Zubereitungsteil und einen speziell für die Gastronomie eingerichteten, Tische und/oder Sitzplätze aufweisenden Raum umfasst,
- der erste Schlüsselwagen (12) sich in einer Längsrichtung zwischen zwei ersten Enden (14) erstreckt, wobei seine erste Architektur an jedem ersten Ende (14) Stützmittel (18) für einen benachbarten zweiten Wagen (20) umfasst,
- wobei die zweite Architektur jedes zweiten Wagens (20) an einem seiner zweiten Enden (26) Stützmittel (28) für einen anderen benachbarten zweiten Wagen (20) und an dem anderen seiner zweiten Enden (26) Mittel (30) zur Anbindung an Stützmittel (18, 28) eines ersten (12) oder zweiten (20) benachbarten Wagens aufweist.

2. Schienenfahrzeug (10) nach Anspruch 1, bei dem der erste Schlüsselwagen (12) mindestens einen Fahrgastbereich (22) und/oder mindestens einen Technikbereich (24) aufweist.

3. Schienenfahrzeug (10) nach einem beliebigen der vorhergehenden Ansprüche, bei dem der erste Schlüsselwagen (12) mindestens einen Technikbereich (24) aufweist, der insbesondere ein Haushaltskühlaggregat und/oder ein Klimatisierungsaggregat umfasst.

4. Verfahren zur Herstellung eines Schienenfahrzeugs (10) nach einem der Ansprüche 1 bis 3, aufweisend:
- Herstellen eines ersten Schlüsselwagens (12), der eine erste Struktur aufweist, die keinen Gastronomiebereich hat, wobei sich der erste Schlüsselwagen (12) in einer Längsrichtung zwischen zwei ersten Enden (14) erstreckt, die jeweils von einem jeweiligen Drehgestell (16) getragen werden, wobei sich der erste Schlüsselwagen (12) in einer Längsrichtung zwischen zwei ersten Enden (14) erstreckt, wobei seine erste Architektur an jedem ersten Ende (14) Stützmittel (18) für einen benachbarten zweiten Wagen (20) umfasst,
- Herstellen von zweiten Wagen (20) mit zweiten Strukturen, die untereinander gleichartig sind und sich von der ersten Architektur unterscheiden, wobei sich jeder zweite Wagen (20) in einer Längsrichtung zwischen zwei zweiten Enden (26) erstreckt, die jeweils von einem jeweiligen Drehgestell (16) getragen werden, wobei seine zweite Architektur an einem seiner zweiten Enden (26) Stützmittel (28) für einen anderen benachbarten zweiten Wagen (20) und an dem anderen seiner zweiten Enden (26) Mittel (30) zur Anbindung an Stützmittel (18, 28) eines ersten (12) oder zweiten (20) benachbarten Wagens umfasst, und wobei einer der zweiten Wagen (20) einen Gastronomiebereich (32) aufweist, wobei der Gastronomiebereich (32) einen Zubereitungsteil und einen speziell für die Gastronomie eingerichteten, Tische und/oder Sitzplätze aufweisenden Raum umfasst,
- in Stellung Bringen des ersten Schlüsselwagens (12),
- Verbinden des ersten Schlüsselwagens (12) mit zwei der zweiten Wagen (20), jeweils beiderseits dieses ersten Schlüsselwagens (12),
- Hinzufügen weiterer zweiter Wagen (20), die jeweils mit einem anderen zweiten Wagen (20) verbunden sind.

## Claims

1. A railway vehicle (10), in particular a long-distance train, including a plurality of cars (12, 20) articulated to one another, the plurality of cars including:
- a single first key car (12), having a first architecture, the first key car (12) extending in a longitudinal direction between two first ends (14) each supported by a respective bogie (16),
- a plurality of second cars (20), having second architectures similar to one another and different from the first architecture, each second car (20) extending in a longitudinal direction between two second ends (26) each supported by a respective bogie (16),
**characterized in that**:
- the first key car (12) has no dining area, and **in that** one of the second cars (20) includes a dining area (32), the dining area (32) including a preparation part and a room arranged specifically for dining, including tables and/or seats,
- the first key car (12) extends in a longitudinal direction between two first ends (14), its first architecture comprising, at each first end (14), support means (18) for an adjacent second car (20),
- the second architecture of each second car (20) comprising at one of its second ends (26), support means (28) for another adjacent second car (20), and at the other of its ends (26), means (30) for connecting to support means (18, 28) of an adjacent first (12) or second (20) car.

2. The railway vehicle (10) according to claim 1, wherein the first key (12) car includes at least one passenger area (22) and/or at least one equipment area (24).

3. The railway vehicle (10) according to any one of the preceding claims, wherein the first key car (12) includes at least one equipment area (24) in particular comprising a household refrigerating unit and/or an air conditioning unit.

4. A method for manufacturing a railway vehicle (10) according to any one of claims 1 to 3, including:
- producing a first key car (12), having a first structure with no dining area, the first key car (12) extending in a longitudinal direction between two first ends (14) each supported by a respective bogie (16), the first key car (12) extending in a longitudinal direction between two first ends (14), its first architecture comprising, at each first end (14), support means (18) for an adjacent second car (20),
- producing second cars (20), having second structures similar to one another and different from the first architecture, each second car (20) extending in a longitudinal direction between two second ends (26) each supported by a respective bogie (16), its second architecture comprising at one of its second ends (26), support means (28) for another adjacent second car (20), and at the other of its ends (26), means (30) for connecting to support means (18, 28) of an adjacent first (12) or second (20) car, and one of these second cars (20) including a dining area (32), the dining area (32) including a preparation part and a room arranged specifically for dining, including tables and/or seats
- placing the first key car (12),
- connecting the first key car (12) with two of the second cars (20), respectively on either side of this first key car (12),
- adding other second cars (20), each connected to another second car (20).
